# FASCICULE DE BREVET EUROPEEN

(11) **EP 1 310 595 B1**
(45) Date de publication et mention de la délivrance du brevet: **03.05.2006**
(21) Numéro de dépôt: 02292778.4
(22) Date de dépôt: 07.11.2002
(51) Int. Cl.: E01B 9/18, E04B 1/41, F16B 13/14

(54) **Dispositif d'ancrage**
Ankereinrichtung
Anchoring device

(30) Priorité: 13.11.2001 FR 0114652
(43) Date de publication de la demande: 14.05.2003
(73) Titulaire: Alstom, 92300 Levallois-Perret (FR)
(72) Inventeur: Rada, Nicolas, 92200 Neuilly S/Seine (FR)
(74) Mandataire: Domenego, Bertrand

(56) Documents cités:
- FR-A- 2 687 706
- GB-A- 641 451
- GB-A- 943 090
- US-A- 4 614 781

## Description

L'invention se rapporte à un dispositif d'ancrage comprenant un élément d'ancrage métallique destiné à la fixation d'une voie ferrée sur une dalle en béton, cet élément d'ancrage étant enduit d'un liant d'adhésion pour améliorer la tenue avec le béton et étant noyé directement dans la dalle lors de la coulée de la dalle. Le dispositif d'ancrage selon l'invention sert notamment à la fixation des selles supportant les rails d'une voie ferrée reposant sur une dalle de béton.

Il est connu du document FR 2 425 014, des éléments d'ancrage noyés directement dans une dalle de béton qui permettent la fixation d'un rail de voie ferrée, ces éléments d'ancrage étant constitués d'une gaine d'ancrage présentant une enveloppe externe métallique munie de multiples bourrelets venant au contact du béton et d'un un tire-fond se vissant dans la gaine d'ancrage.

De tels éléments d'ancrage sont habituellement noyés dans la dalle en coulant simplement, par gravité, du béton autour de l'élément d'ancrage. Toutefois, il est souvent difficile d'obtenir un bon contact entre le béton et l'élément d'ancrage du fait par exemple de la formation de bulles d'air à l'interface entre l'élément d'ancrage et le béton, ou lorsque l'état de surface de l'élément d'ancrage ne permet pas un bon accrochage naturel du béton, ou bien encore lorsqu'il se produit un phénomène de répulsion en raison de la texture et de la nature des matériaux en contact comme cela est notamment le cas quand l'élément d'ancrage est galvanisé et passivé, ce qui limite la tenue de l'élément d'ancrage dans la dalle de béton. Or, il est important pour une voie ferrée que les éléments d'ancrage soient fermement tenus dans la dalle de béton afin d'assurer un excellent maintien des rails de la voie ferrée.

Il est en outre connu du document GB-A-641451 un dispositif d'ancrage comprenant un élément d'ancrage métallique destiné à être noyé directement dans un élément en béton, par exemple pendant le coulage du béton dans un moule adapté à former une traverse de voie ferrée. L'élément d'ancrage est par exemple constitué d'une bande métallique enroulée de façon hélicoïdale autour d'un mandrin, de telle sorte que la surface extérieure de l'élément d'ancrage présente un bourrelet hélicoïdal favorisant la tenue de cet élément dans le béton. Ladite surface extérieure peut être enduite d'un liant d'adhésion tel qu'une fine couche de résine phénolformaldehyde, qui permet de servir de liant entre les enroulements hélicoïdaux de la bande métallique et permet aussi d'améliorer la cohésion entre l'élément d'ancrage et le béton.

Un but de la présente invention est de proposer un dispositif d'ancrage permettant de renforcer la tenue d'un élément d'ancrage du dispositif dans une dalle de béton, lequel dispositif devant être simple et économique à réaliser.

A cet effet, l'invention a pour objet un dispositif tel que défini par la revendication 1.

Selon une autre caractéristique de l'invention, la résine est un polymère éthylène vinyle acétate.

On comprendra mieux les buts, aspects et avantages de la présente invention, d'après la description donnée ci-après d'un mode particulier de réalisation de l'invention, présenté à titre d'exemple non limitatif, en se référant à la figure 1 annexée représentant une vue en coupe d'un élément d'ancrage noyé dans une dalle de béton et compris dans un dispositif d'ancrage selon l'invention.

Pour faciliter la lecture de cette figure, seuls les éléments nécessaires à la compréhension de l'invention ont été représentés.

La figure 1 représente un élément d'ancrage d'un dispositif d'ancrage selon l'invention, noyé dans une dalle de béton 2.

Conformément à cette figure, l'élément d'ancrage 1 comporte une gaine d'ancrage 11, connue en soi, dans laquelle est vissé un tire-fond 12, ce tire-fond 12 servant à immobiliser l'embase 5 d'une selle destinée à supporter un rail de voie ferrée non représenté sur la figure. La gaine d'ancrage 11 possède une enveloppe extérieure métallique galvanisée et passivée.

Conformément à l'invention, l'enveloppe de la gaine d'ancrage 11 est recouverte, préalablement à la coulée de la dalle de béton 2, d'un mortier 3 constitué d'une résine mélangée avec du sable et du ciment. La résine utilisée est préférentiellement un polymère éthylène vinyle acétate.

Ce mortier 3 est avantageusement appliqué sur les gaines d'ancrage 11 dans une opération indépendante réalisée bien avant la coulée de 1a dalle de béton 2 afin que mortier 3 soit parfaitement sec lors de la manipulation des gaines d'ancrage 11 et lors de la coulée de la dalle de béton 2.

La dalle de béton 2 est par exemple obtenue par simple coulée par gravité dans un coffrage, le béton s'écoulant autour du mortier 3 recouvrant la gaine d'ancrage 11, cette dernière étant maintenue dans une position fixe lors de cette opération.

Un tel procédé permet d'améliorer notablement la tenue de la gaine d'ancrage dans la dalle de béton grâce à la très bonne cohésion qu'il y a entre l'enveloppe métallique galvanisée de la gaine d'ancrage et le mortier ainsi qu'entre le mortier et le béton.

Bien entendu, l'invention n'est nullement limitée au mode de réalisation décrit et illustré qui n'a été donné qu'à titre d'exemple. Des modifications restent possibles, notamment du point de vue de la constitution des divers éléments ou par substitution d'équivalents techniques, sans sortir pour autant du domaine de protection de l'invention tel que défini par les revendications annexées

Ainsi, l'invention s'applique également à d'autres types d'éléments d'ancrage et pourra notamment être utilisée pour renforcer la tenue d'une tige d'ancrage sensiblement lisse destinée à être noyée directement dans une dalle de béton et disposant d'une partie supérieure filetée, débordant de la dalle de béton, destinée à recevoir des pièces de fixation de la voie ferrée et à permettre leur immobilisation au moyen d'un écrou.

## Revendications

1. Dispositif d'ancrage comprenant un élément d'ancrage (1) métallique destiné à la fixation d'une voie ferrée sur une dalle en béton (2), ledit élément d'ancrage étant enduit d'un liant d'adhésion pour améliorer la tenue avec le béton et étant noyé directement dans la dalle (2) lors de la coulée de ladite dalle, **caractérisé en ce que** ledit élément d'ancrage (1) est constitué soit d'une tige d'ancrage qui présente une surface extérieure galvanisée et passivée soit d'une gaine d'ancrage (11) recevant un tire-fond (12) et comprenant une enveloppe extérieure galvanisée et passivée, et que ledit liant d'adhésion est un mortier (3) constitué d'une résine mélangée avec du sable et du ciment.

2. Dispositif d'ancrage selon la revendication 1, **caractérisé en ce que** la tige d'ancrage dispose d'une partie supérieure filetée débordant de la dalle et destinée à recevoir des pièces de fixation de la voie ferrée.

3. Dispositif d'ancrage selon l'une des revendications précédentes, **caractérisé en ce que** la surface de la tige d'ancrage est sensiblement lisse.

4. Dispositif d'ancrage selon la revendication 1, **caractérisé en ce que** le tire-fond (12) sert à immobiliser l'embase (5) d'une selle destinée à supporter un rail de voie ferrée.

5. Dispositif d'ancrage selon l'une des revendications 1 à 4, **caractérisé en ce que** la résine est un polymère éthylène vinyle acétate.

## Patentansprüche

1. Ankereinrichtung mit einem zur Befestigung eines Schienenweges auf einer Betonplatte (2) bestimmten metallischen Ankerelement (1), wobei das genannte Ankerelement mit einem Haftungsbinder beschichtet ist, um den Halt mit dem Beton zu verbessern, und bei dem Guss der genannten Platte direkt in der Platte (2) versenkt wird, **dadurch gekennzeichnet, dass** das genannte Ankerelement (1) entweder aus einem Ankerstift gebildet, der eine feuerverzinkte und passivierte Außenfläche aufweist, oder aus einer eine Schwellenschraube (12) aufnehmenden und einen feuerverzinkten und passivierten Außenmantel umfassenden Ankerhülle (1) und dass das genannte Haftungsbindemittel ein aus einem mit Sand und Zement vermischten Harz gebildeter Mörtel (3) ist.

2. Ankervorrichtung gemäß Anspruch 1, **dadurch gekennzeichnet, dass** der Ankerstift einen aus der Platte hervorstehenden und zur Aufnahme von Befestigungsteilen des Schienenweges bestimmten oberen Gewindeteil aufweist.

3. Ankervorrichtung gemäß einem der vorherigen Ansprüche, **dadurch gekennzeichnet, dass** die Oberfläche des Ankerstiftes deutlich glatt ist.

4. Ankervorrichtung gemäß Anspruch 1, **dadurch gekennzeichnet, dass** die Schwellenschraube (12) zur Immobilisierung der Fußfläche (5) einer zur Stützung einer Schiene eines Schienenwegs bestimmte Unterlagsplatte dient.

5. Ankervorrichtung gemäß Anspruch 1 bis 4, **dadurch gekennzeichnet, dass** das Harz ein Ethylen-Vinyl-Acetat-Polymer ist.

## Claims

1. Anchoring device including a metal anchoring element (1) intended for fixing a railway track to a concrete slab (2), the said anchoring element being coated with an adhesive binder to improve the adherence with the concrete and being directly embedded in the slab (2) when making the said slab, **characterised in that** the said anchoring element (1) is made up of either an anchor rod with a galvanised and passivated outer surface or of an anchor shaft (11) that receives a sleeper screw (12) which comprises an outer cover that is galvanised and passivated, and **in that** the said adhesive binder is a mortar (3) made up of a resin mixed with sand and cement.

2. Anchoring device according to claim 1, **characterised in that** the anchor rod has a threaded top section that sticks out of the slab and is intended for receiving parts for fixing the railway track.

3. Anchoring device according to any one of the preceding claims, **characterised in that** the surface of the anchor rod is essentially smooth.

4. Anchoring device according to claim 1, **characterised in that** the sleeper screw (12) is used to immobilise the base (5) of a rail-bearing plate intended to bear a railway track.

5. Anchoring device according to any one of the claims from 1 to 4, **characterised in that** the resin is an ethylene vinyl acetate polymer.
